# FASCICULE DE BREVET EUROPEEN

(11) **EP 0 427 575 B1**
(45) Date de publication et mention de la délivrance du brevet: **04.08.1993**
(21) Numéro de dépôt: 90402553.3
(22) Date de dépôt: 17.09.1990
(51) Int. Cl.: E04D 13/16, E04D 13/14

(54) **Profilé de support pour toiture et son profilé de recouvrement et système de fermeture ventilée réalisé avec de tels profilés**
Tragendes Profileisen zur Anwendung in Dächern und sein Abdeckungsprofileisen und entlüftende Abdichtungsbauweise aus solchem Profileisen hergestellt
Supporting section for use in roofs and its capping section and ventilating flashing system created with such sections

(30) Priorité: 07.11.1989 FR 8914583
(43) Date de publication de la demande: 15.05.1991
(73) Titulaire: VIEILLE-MONTAGNE FRANCE S.A., F-93176 Bagnolet (FR)
(72) Inventeur: Blosseville, Patrick, F-27630 Fourges (FR); Dubrac, Claude, F-27630 Fourges (FR)
(74) Mandataire: Hirsch, Marc-Roger

(56) Documents cités:
- EP-A- 0 064 404
- DE-A- 1 929 244
- DE-A- 2 913 060
- FR-A- 2 526 067
- GB-A- 2 136 558
- GB-A- 2 138 050
- US-A- 4 285 182
- TECHNISCHE RUNDSCHAU, vol. 49, 18 avril 1957, pages 27-29, Hallwag Verlag, Bern, CH; M. BURZI: "Das Vorfabrizieren"

## Description

La présente invention se rapporte à un profilé de support en paroi mince ou en tôle pour faîte de toiture et dont la section présente la forme générale d'un U en auge et, à proximité du fond de l'auge, une série d'ouvertures de ventilation longitudinales alignées et discontinues, au moins l'une des branches du U comprenant à son extrémité un moyen de fixation et, du côté externe du U, des moyens d'accrochage. Elle concerne également un système de fermeture ventilée de faitage ou d'arêtier de toiture posé sur des éléments de support fixés sur le faîtage de la toiture.

L'architecture moderne tend à utiliser des toits faiblement inclinés où l'on pallie la faible capacité d'écoulement de l'eau en utilisant des couvertures métalliques à grande capacité d'étanchéité. Ces couvertures qui sont étanches et le plus souvent isolées thermiquement, favorisent la condensation de la vapeur d'eau sur leurs parties froides et nécessitent, pour éviter cette condensation, l'établissement d'une bonne ventilation naturelle de faîte. Les ventilations de faîte nécessitent des ouvertures pour obtenir un bon écoulement de l'air vers l'extérieur mais aussi des mesures particulières pour éviter la pénétration des intempéries à l'intérieur du bâtiment en cas de pluie intense par vent violent ou de transport de neige poudreuse.

On connaît de GB-A-2 138 050 un système de faîtage à ventilation continue qui se compose d'une double faîtière comprenant:
- une faîtière intérieure présentant une forme demi-tubulaire, par exemple demi-cylindrique, réalisée, de préférence, en tôle de zinc et dont les bordures latérales comprennent des moyens de fixation sur les deux versants du toit, de part et d'autre du faîtage, cette faîtière intérieure comprenant, en outre, de préférence au niveau du sommet, une succession d'ouvertures destinées à assurer la sortie d'air de ventilation, et, au moins dans sa partie centrale, une succession de nervures transversales embouties vers l'extérieur, et
- une faîtière extérieure présentant également une forme demi-tubulaire, par exemple cylindrique, de préférence en tôle de zinc, qui vient reposer et est fixée sur la faîtière intérieure au niveau desdites nervures.

Un tel système de faîtage connu est difficile et onéreux à installer au faîte d'une toiture car il nécessite la pose in situ de rivets de fixation et de bandes d'étanchéité en plomb.

La présente invention vise à proposer des moyens plus simples, aussi esthétiques et efficaces et nettement plus aisés à mettre en oeuvre pour établir la ventilation de faîte d'une toiture en s'assurant que l'eau des intempéries ne pénètre pas à l'intérieur du bâtiment.

A cet effet, le moyen de fixation est avantageusement constitué par un rebord de la paroi mince ou de la tôle replié vers l'extérieur pour être fixé sur un élément de charpente, les moyens d'accrochage sont constitués par des crochets attachés à la branche du U entre les ouvertures de ventilation et dont la partie d'accrochage s'étend en direction de l'extrémité de la branche et l'extrémité des crochets est enroulée sur elle-même vers l'extérieur sur un arc légèrement supérieur à 180°, en laissant une ouverture ou zone d'entrée libre constituant une entrée d'encliquetage pour recevoir une extrémité d'un profilé de recouvrement qui présente une section transversale en U en forme générale d'auge à au moins une branche élastique dont l'extrémité est enroulée sur elle-même vers l'intérieur du U pour former un bord arrondi d'encliquetage.

Les crochets sont avantageusement montés rotatifs de manière à pouvoir être éloignés du rebord replié à l'extérieur et ils sont montés rotatifs de préférence sur un axe disposé entre deux ouvertures de ventilation voisines disposées de façon sensiblement parallèles au fond de l'auge.

Le système de fermeture ventilée de faîtage ou d'arêtier de toiture posé sur des éléments de support fixés sur la charpente de faîte de la toiture, est caractérisé en ce que les éléments de support sont constitués par des profilés de support du type précédent alignés sur le faîte ou l'arêtier et dont la section est disposée en U renversé, le bord replié de la branche du U étant fixé sur des éléments de la toiture de faîte, par exemple des embouts de chevron, tandis que les ouvertures de ventilation de la branche du U sont disposées en partie haute, chaque branche utilisée du U étant recouverte par le pli fortement incliné d'une plaque de tôle de couverture moins inclinée, venant se glisser sous les crochets jusqu'au voisinage des ouvertures de ventilation, sans obturer celles-ci et en ce qu'un profilé de recouvrement à section transversale en auge du type décrit précédemment recouvre l'extérieur du profilé en U au voisinage du fond de la section des éléments de support en venant s'encliqueter dans l'ouverture de la partie d'accrochage en arc des crochets, par son bord arrondi d'encliquetage pour laisser libre un passage d'air ménagé autour des crochets et relié aux ouvertures de ventilation entre les branches respectives qui se font face du profilé de recouvrement et du profilé de support.

Le système de fermeture ventilée d'un faîte de toiture. se terminant sur un mur et posé sur des éléments de support fixés sur la charpente de faîte de la toiture et constitués par des profilés de support en paroi mince ou en tôle et dont la section présente deux branches reliées par un fond, une série d'ouvertures de ventilation longitudinales, alignées et discontinues, étant prévue sur l'une des branches constituant une branche active et qui présente à son extrémité un moyen de fixation et, du côté externe, des moyens d'accrochage, constitués par des crochets (9) et dont le moyen de fixation qui est constitué par le bord repliée de la branche active est fixé sur les éléments de toiture de faîte, tandis que la branche inactive est retournée vers le haut et fixée au mur, et en ce que l' extérieur du profilé de support au voisinage du fond est recouvert par un profilé de recouvrement à deux branches dont l'une est retournée vers le haut, fixée sur le mur et étanchée par son bord sur le mur et dont l'autre branche qui recouvre les ouvertures de ventilation est encliquetée par son extrémité arrondie dans l'ouverture de la partie d'accrochage en arc des crochets, en laissant libre un passage d'air ménagé autour des crochets et relié aux ouvertures de ventilation entre les branches respectives qui se font face du profilé de recouvrement et du profilé de support.

Selon un autre mode de réalisation du système de fermeture ventilée selon l'invention, les profilés de support et les profilés de recouvrement sont réalisés en tôle métallique mince résistante aux intempéries, par exemple en tôle de zinc ou d'acier inoxydable, les profilés de support étant cloués sur une charpente en bois et les profilés de recouvrement étant uniquement encliquetés par leur bord sur les profilés de support.

D'autres buts, avantages et caractéristiques apparaîtront à la lecture de la description de divers modes de réalisation de l'invention, faite à titre non limitatif et en regard du dessin annexé dans lequel:
- la figure 1 représente une vue en perspective avec arrachements des éléments du système de fermeture ventilée pour le faîte d'un toit à deux pentes, selon l'invention;
- la figure 2 représente, en coupe transversale, à plus grande échelle et en cours de pose pour un toit à deux pentes, le système de ventilation selon l'invention utilisant les éléments de la figure 1;
- la figure 3 représente en coupe transversale le système de ventilation selon l'invention appliqué à une toiture adossée à un mur;
- la figure 4 représente, également en coupe transversale, le système de ventilation selon l'invention appliqué à une toiture monopente;
- la figure 5 est une vue en perspective avec arrachements des éléments du système de ventilation représenté à la figure 3.

On a représenté sur la figure 1 les éléments les plus courants utilisés pour réaliser la ventilation du faîte d'une toiture selon l'invention. L'élément principal est constitué par un profilé de support 1 à section en auge ou en U retourné dont au moins l'une des branches 2a et/ou 2b présente à son extrémité un bord replié 3 muni de trous 4 pour sa fixation sur un élément de charpente tel qu'une volige 5 ou une panne (voir la figure 2) à l'aide de vis 6 ou de pointes (non représentées). Le profilé de support 1 présente, au voisinage du fond 7 de l'auge, des ouvertures sous forme de fentes ou lumières longitudinales de ventilation 8 alignées, mais discontinues pour maintenir l'intégrité du profilé. Les profilés de support qui doivent résister aux intempéries pendant des années sont de préférence réalisés en tôle métallique mince résistante à la corrosion, par exemple en zinc, en acier inoxydable, mais peuvent également être réalisés en matière plastique résistante. Entre les fentes 8 sont fixés des crochets 9 à l'extérieur des branches 2a et 2b, par exemple à l'aide d'un rivet 10. La partie d'accrochage 11 des crochets 9 s'étend normalement en direction du bord replié 3 mais, grâce à la fixation à un seul rivet, on peut faire tourner le crochet 9 autour du rivet 10 faisant fonction d'axe de rotation, de manière à éloigner la partie d'accrochage encombrante de la zone repliée de fixation, par exemple pendant sa fixation sur des voltiges ou chevrons 5.

La partie d'accrochage 11 des crochets 9 est représentée plus en détail et en coupe à la figure 2. On voit que la tôle métallique d'extrémité est ici enroulée sur elle-même en direction de l'extérieur des branches 2a et 2b sur un arc légèrement supérieur à 180° en laissant une entrée libre 12 qui peut recevoir le bord 13, également enroulé sur lui-même mais en sens opposé, d'un profilé de recouvrement 14, en constituant ainsi un système à encliquetage 11, 12, 13. Le profilé de recouvrement 14 présente également une forme d'auge mais à branches plus écartées que l'élément de support 1. Les deux extrémités de rive 13 du profilé de recouvrement en tôle métallique 14 (un profilé sensiblement identique mais réalisé en matière plastique serait également possible) sont enroulées sur elles-mêmes presque sur un cercle fermé (en laissant néanmoins une ouverture pour donner de l'élasticité à l'écrasement de l'extrémité) pour former un rebord d'encliquetage en saillie.

Le système de fermeture ventilée réalisé à l'aide des composants de la figure 1 est représenté en cours de pose à la figure 2. Les profilés de support 1 étant fixés bout-à-bout sur les deux extrémités des voltiges 5 et 5a par des vis ou pointes 6, ils forment sur toute leur longueur une chambre collectrice supérieure 15 munie d'ouvertures de ventilation 8 à sa partie haute. Les crochets 9 étant retournés vers le haut pour dégager les branches 2a et 2b, on place selon la pente du toit des bacs 16 collecteurs de pluie et de neige, étanchés entre eux par des tasseaux 17 et munis d'un pli 18 à forte pente qui vient s'appliquer sur les branches 2a ou respectivement 2b jusqu'à proximité des fentes de ventilation 8.

Pour éviter la remontée de la pluie par vent violent jusque dans la chambre collectrice 15 à travers les fentes 8, le support tubulaire constitué par les éléments de support 1 mis bout-à-bout ou superposés sur une faible longueur à leur extrémité est coiffé de l'élément de recouvrement 14 après orientation des crochets 9 vers le bas au-dessus des plis 18. Les bords enroulés 13 de l'élément 14 sont engagés dans les ouvertures 12 et forcés à l'intérieur des crochets 11 où ils restent emprisonnés par un puissant effet d'encliquetage utilisant l'élasticité réciproque des bords 13 et des parties d'accrochage 11. Un canal d'évacuation 19 permettant à l'air de ventilation de s'écouler vers le bras est ainsi formé entre les branches parallèles du profilé de recouvrement 14 et les branches 2a et 2b du profilé de support 1. Le trajet d'écoulement de l'air de ventilation est représenté par des flèches 20 et 21. La flèche 21 indique le circuit de ventilation le plus général de l'intérieur du batiment vers l'extérieur. L'élément de recouvrement 14 étant très fortement retenu sur les crochets 9 ne peut être arraché par le vent et ne risque pas de s'oxyder car il est réalisé en un métal résistant à la corrosion (par exemple en zinc) appliqué sur des crochets également en métal noble et résistant, par exemple en acier inoxydable.

Dans le cas où la toiture est adossée à un mur 22, comme représentée à la figure 3, le profilé de support la doit être modifié de façon à ne conserver que la moitié de la forme en U avec une seule branche active 23. La branche inactive 24 du U est réduite, retournée vers le haut et est fixée (par exemple par des vis 25) sur le mur 22. Le profilé de recouvrement 14a subit un traitement similaire, sa branche inactive 26 étant retournée vers le haut, fixée au mur 22, par exemple par des vis 27, et étanchée en bordure sur le mur 22 par une couche adhésive 28. Un seul canal de ventilation inversé 19a est créé entre la branche active du profilé de recouvrement 14a et la branche 23 du profilé de support modifié 1a. Le canal 19a permet d'assurer un parcours d'air de ventilation 29 identique à celui obtenu pour le toit à deux pentes. On remarquera que la branche inactive 26 présente à sa partie supérieure un rebord replié 30 qui retient pendant le temps de prise un mastic très adhérent pour réaliser la couche adhésive d'étanchéité 28 interdisant pendant une longue durée toute pénétration d'eau en dessous du fond 7 de l'auge, le long du mur 22.

Dans le système de fermeture ventilée pour un toit monopente représenté à la figure 4, on utilise pour l'élément de support 1b une section identique à celle de la figure 3, à la seule différence que la branche inactive 31 du U est dirigée vers le bas; l'élément de recouvrement 14 est identique à celui des figures 1 et 2 dans le cas d'un toit à deux pentes. Afin de retenir correctement en position l'élément de support 1b qui ne peut s'appuyer que d'un côté par son bord 3 sur le chevron 5, on prévoit un support vertical en bois 32, posé par exemple sur une poutre de support de chevrons 33 (qui peut être, le cas échéant, remplacée par une façade de mur). Le fond 7 de l'auge de l'élément de support 1b est posé sur la face d'extrémité 34 du support 32 et est fixé sur ce support, par exemple par des vis 35. Un bardage 36 qui prolonge la branche 31 peut venir se glisser sous la branche extérieure 37 du profilé de recouvrement 14.

## Revendications

1. Profilé de support (1) en paroi mince ou en tôle pour faîte de toiture et dont la section présente la forme générale d'un U en auge et, à proximité du fond (7) de l'auge, une série d'ouvertures de ventilation longitudinales alignées et discontinues (8), au moins l'une des branches (2a, 2b) du U comprenant à son extrémité un moyen de fixation (3) et, du côté externe du U, des moyens d'accrochage (9), caractérisé en ce que le moyen de fixation est constitué par un rebord (3) de la paroi mince ou de la tôle replié vers l'extérieur pour être fixé sur un élément de charpente (5), en ce que les moyens d'accrochage sont constitués par des crochets (9) attachés à la branche du U entre les ouvertures de ventilation (8) et dont la partie d'accrochage (11) s'étend en direction de l'extrémité de la branche, et en ce que l'extrémité (11) des crochets (9) est enroulée sur elle-même vers l'extérieur sur un arc légèrement supérieur à 180°, en laissant une ouverture ou zone d'entrée libre (12) constituant une entrée d'encliquetage pour recevoir une extrémité d'un profilé de recouvrement qui présente une section transversale en forme générale d'auge en U à au moins une branche élastique dont l'extrémité est enroulée sur elle-même vers l'intérieur du U pour former un bord arrondi d'encliquetage (13).

2. Profilé selon la revendication 1, caractérisé en ce que les crochets (9) sont montés rotatifs (en 10) de manière à pouvoir être éloignés du rebord (3).

3. Profilé selon la revendication 2, caractérisé en ce que les crochets (9) sont montés rotatifs sur un axe (10) disposé entre deux ouvertures de ventilation (8) voisines placées de façon sensiblement parallèles au fond (7) de l'auge.

4. Système de fermeture ventilée de faîtage ou d'arêtier de toiture, posé sur des éléments de support sur le faîtage de la toiture, caractérisé en ce que les éléments de supports sont constitués par les profilés de support (1) selon la revendication 1, 2 ou 3, alignés sur le faîte ou l'arêtier et dont la section est disposée en U renversé, le bord replié (3) de la (où les) branche(s) du U étant fixé sur des éléments de la toiture de faîte, par exemple des embouts de chevron (5), tandis que les ouvertures de ventilation (8) de la (ou les) branche(s) du U sont disposées en partie haute, en ce que chaque branche utilisée du U est recouverte par le pli fortement incliné (18) d'une plaque de tôle de couverture (16) moins inclinée, venant se glisser sous les crochets (9) jusqu'au voisinage des ouvertures de ventilation (8) sans obturer celles-ci et en ce qu'un profilé de recouvrement (14) à section transversale en auge à au moins une branche élastique dont l'extrémité est enroulée sur elle-même vers l'intérieur du U pour former un bord arrondi d'encliquetage (13) recouvre l'extérieur du profilé en U au voisinage du fond (7) de la section des éléments de support en venant s'encliqueter dans l'ouverture (12) de la partie d'accrochage en arc (11) des crochets (9), par son bord arrondi d'encliquetage (13), en laissant libre un passage d'air (19) ménagé autour des crochets (9) et relié aux ouvertures de ventilation (8) entre les branches respectives qui se font face du profilé de recouvrement (14) et du profilé de support (1).

5. Système de fermeture ventilée d'un faîte de toiture se terminant sur un mur et posé sur des éléments de support fixés sur la charpente de faîte de la toiture et constitués par des profilés de support (la) en paroi mince ou en tôle et dont la section présente deux branches reliées par un fond (7), une série d'ouvertures de ventilation (8) longitudinales, alignées et discontinues étant prévue sur l'une des branches (23) constituant une branche active et qui présente à son extrémité un moyen de fixation (3) et, du côté externe, des moyens d'accrochage (9), constitués par des crochets (9) et dont le moyen de fixation qui est constitué par le bord replié (3) de la branche active (23) est fixé sur les éléments de toiture de faîte (5), tandis que la branche inactive (24) est retournée vers le haut et fixée au mur, et en ce que l'extérieur du profilé de support au voisinage du fond (7) est recouvert par un profilé de recouvrement (14a) à deux branches dont l'une (26) est retournée vers le haut, fixée sur le mur (22) et étanchée (en 28) par son bord sur le mur et dont l'autre branche qui recouvre les ouvertures de ventilation (8) est encliquetée par son extrémité arrondie (13) dans l'ouverture de la partie d'accrochage en arc (11) des crochets (9) en laissant libre un passage d'air (19a) ménagé autour des crochets (9) et relié aux ouvertures de ventilation (8) entre les branches respectives qui se font face du profilé de recouvrement (14a) et du profilé de support (1).

6. Système de fermeture ventilée selon la revendication 4 ou 5, caractérisé en ce que les profilés de support (1, 1a, 1b) et les profilés de recouvrement (14, 14a) sont réalisés en tôle métallique mince résistante aux intempéries, par exemple en tôle de zinc ou d'acier inoxydable, les éléments profilés de support étant cloués sur une charpente en bois et les profilés de recouvrement étant uniquement encliquetés (en 11, 12) par leur bord (13) sur les profilés de support (1, 1a, 1b).

## Patentansprüche

1. Für Dachfirste geeignetes, aus dünnwandigem Material oder Blech gefertigtes Tragprofil, dessen querschnitt im wesentlichen U-förmig wie ein Trog ist und das nahe am Boden (7) des Trogs eine Reihe länglicher Lüftungsöffnungen (8) aufweist, die eine unterbrochene Linie bilden, wobei wenigstens einer der U-Schenkel (2a, 2b) an seinem Ende eine Befestigungseinrichtung (3) und - an der Außenseite des U - Befestigungselemente (9) aufweist, dadurch gekennzeichnet, daß die Befestigungseinrichtung durch einen Rand (3) des dünnwandigen Materials bzw. Blechs gebildet ist, der nach außen umgebogen ist, um auf einem Holztragwerksteil (5) befestigt zu werden; daß die Befestigungselemente durch Haken (9) gebildet sind, die am Schenkel des U zwischen den Lüftungsöffnungen (8) angebracht sind und deren Befestigungsorgan (11) sich in Richtung des Schenkels erstreckt; und daß das Ende (11) der Haken (9) in einem Rundbogen von etwas mehr als 180° nach außen gebogen ist und dabei eine freie Öffnung oder Eintrittszone (12) freiläßt, die eine Klammer bildet, um einen Rand eines Deckprofils (14) aufzunehmen, dessen Querschnitt im wesentlichen U-förmig wie ein Trog ist und wenigstens einen elastischen Schenkel aufweist, dessen Ende zur Innenseite des U rundgebogen ist, um einen gerundeten Schnapprand (13) zu bilden.

2. Profil nach Anspruch 1, dadurch gekennzeichnet, daß die Haken (9) drehbar montiert sind (bei 10), dergestalt daß sie vom umgebogenen Rand (3) weggedreht werden können.

3. Profil nach Anspruch 2, dadurch gekennzeichnet, daß die Haken (9) an einer Achse (10) drehbar montiert sind, die zwischen zwei benachbarten, zum Trogboden (7) im wesentlichen parallel verlaufenden Lüftungsöffnungen (8) angeordnet ist.

4. System zum belüfteten Verschließen eines Dachfirsts oder Dachsparrens, das auf Tragteilen auf einer Dachfirstkonstruktion ruht, dadurch gekennzeichnet, daß die Tragteile durch Tragprofile (1) nach Anspruch 1, 2 oder 3 gebildet sind, die auf dem First oder Sparren der Länge nach angeordnet sind und deren querschnitt in Form eines umgedrehten U angeordnet ist, wobei der umgebogene Rand (3) des bzw. der U-Schenkel auf Teilen der Dachfirstkonstruktion, zum Beispiel auf Sparrenenden (5), befestigt ist, während die Lüftungsöffnungen (8) des bzw. der U-Schenkel als obere Teile angeordnet sind; daß jeder verwendete Schenkel des U von einem stark geneigten Winkelstück (18) einer weniger geneigten Deckblechtafel (16) bedeckt ist, das sich unter die Haken (9) bis nahe an die Lüftungsöffnungen (8) erstreckt, ohne diese zu verschließen; und daß ein Deckprofil (14) trogförmigen Querschnitts mit mindestens einem elastischen Schenkel, dessen Ende zur Bildung eines gerundeten Schnapprands (13) zur Innenseite des U rundgebogen ist, die Außenseite des U-Profils im Bereich des Bodens (7) des Querschnitts der Tragteile bedeckt und dabei mit seinem gerundeten Schnapprand (13) in die Öffnung (12) des bogenförmigen Befestigungsabschnitts (11) der Haken (9) einschnappt und dabei einen Luftkanal (19) freiläßt, der um die Haken (9) herum verläuft und mit den Lüftungsöffnungen (8) zwischen den sich gegenüberliegenden Schenkeln des Deckprofils (14) und des Tragprofils (1) in Verbindung steht.

5. System zum belüfteten Verschließen eines Dachfirsts, der an einer Mauer endet und auf Tragteilen ruht, die an Holzteilen der Dachfirstkonstruktion befestigt sind und durch Tragprofile (1a) aus dünnwandigem Material oder Blech gebildet sind, deren Querschnitt zwei durch einen Boden (7) verbundene Schenkel aufweist, wobei eine Reihe länglicher, eine unterbrochene Linie bildender Lüftungsöffnungen (8) an einem der Schenkel (23) vorhanden ist, der einen aktiven Schenkel darstellt und an seinem Ende eine Befestigungseinrichtung (3) und an der Außenseite Befestigungselemente (9) in Form von Haken (9) aufweist, wobei die Befestigungseinrichtung des aktiven Schenkels (23), die durch dessen umgebogenen Rand (3) gebildet ist, auf den Teilen (5) der Dachfirstkonstruktion befestigt ist, während der inaktive Schenkel (24) nach oben gebogen und an der Wand befestigt ist, und wobei die Außenseite des Tragprofils im Bereich des Bodens (7) von einem zweischenkeligen Deckprofil (14a) bedeckt ist, dessen erster Schenkel (26) nach oben gebogen, an der Wand (22) befestigt und mit seinem wandseitigen Rand (bei 28) abgedichtet ist und dessen zweiter, die Lüftungsöffnungen (8) überdeckender Schenkel mittels seines gerundeten Randes (13) in die Öffnung des bogenförmigen Klammerteils (11) der Haken (9) eingerastet ist und dabei einen Luftkanal (19a) freiläßt, der um die Haken (9) herum verläuft und mit den Lüftungsöffnungen (8) zwischen den sich gegenüberliegenden Schenkeln des Deckprofils (14a) und des Tragprofils (1) in Verbindung steht.

6. System zum belüfteten Verschließen nach Anspruch 4 oder 5, dadurch gekennzeichnet, daß die Tragprofile (1, 1a, 1b) und die Deckprofile (14, 14a) aus dünnem metallischen witterungsbeständigen Blech gefertigt sind, zum Beispiel aus Zinkblech oder nichtrostendem Stahlblech, wobei die Tragprofilteile auf einen Holzbalken genagelt sind und die Deckprofile mit ihrem Rand (13) in die Tragprofile (1, 1a, 1b) lediglich eingeschnappt sind.

## Claims

1. Thin wall or sheet metal shaped supporting member (1) for the ridge of a roof, having a generally trough-shaped U-cross-section and, close to the base (7) of said trough, a series of longitudinal aligned and discontinuous ventilation openings (8), at least one of the arms (2a, 2b) of the U being provided with a securing means (3) at its end and, at the external side of the U with engaging means (9), characterized in that the securing means consists of a rim portion (3) of said thin wall or sheet metal, folded outwardly for securing onto a roof member (5), in that the securing means consist of hook members (9) fixed to the arm of said U between the ventilation openings (8), the engaging portion (11) thereof extending towards the end of said arm, and in that the end portion (11) of said hook members (9) is rolled outwardly about itself over an arc of slightly greater than 180°, leaving a free introduction area or region (12) constituting a snap-in securing introduction area for receiving one end of a capping member having a generally trough-shaped U-cross-section at least one of the arms of which is resilient and has its end portion rolled back on itself towards the inside of said U in order to form a rounded snap-in fastening edge (13).

2. Shaped member according to claim 1, characterized in that the hook members (9) are rotatably mounted (at 10) whereby they can be moved away from said rim portion (3).

3. Shaped member according to claim 2, characterized in that the hook members (9) are rotatably mounted on a pivot pin (10) arranged between two adjacent ventilation openings (8) situated substantially parallel to the base (7) of the trough.

4. A ventilated roof ridge or peak closing system laid on support elements on the ridge of a roof, characterized in that the support elements consist of supporting shaped members (1) according to claim 1, 2 or 3, aligned on the ridge or peak of the roof and the cross-section of which is disposed as an inverted U the folded rim portion (3) of the arm or arms of the U being secured onto elements of the roof ridge, for example short lengths of rafter (5), while the ventilation openings (8) of the arm or arms of the U are disposed at the upper region thereof, and in that each arms that is employed of the U is covered by a highly inclined fold (18) of a lesser-inclined covering sheet metal plate (16) which is slid under the hook members (9) up to the region of said ventilation openings (8) without closing them off, and in that a capping member (14) having a trough-shaped cross-section at least one of the arms of which is resilient and has its end portion rolled back on itself towards the inside of the U in order to form a rounded snap-in fastening edge (13) covers the outside of said U-shaped member in the region of the base (7) of the cross-section of the support elements and engaging by snap-in action into said opening (12) of the arc-shaped engaging portion (11) of the hook members (9), via its rounded snap-in edge region (13), leaving a free air passage (19) provided around hook members (9) and linked to the ventilation openings (8) between the respective facing arms of said capping member (14) and said supporting shaped member (1).

5. Ventilated closing system for the ridge of a roof terminating on a wall and laid on supporting elements secured to the frame structure of the roof ridge, and consisting of supporting thin wall or sheet metal shaped members (1a) the cross-section of which comprises two arms linked by a base (7), a series of longitudinal aligned and discontinuous ventilation openings (8) being provided on one of said arms forming an active arm provided with a securing means (3) at its end and, at its external side with engaging means (9) consisting of hook members (9) and of which the securing means which consists of the folded rim portion (3) of the active arm (23) is secured onto roofing elements at said ridge (5) while the inactive arm (24) of said U is shortened, directed upwardly and secured to said wall, and in that the outside of the supporting shaped member in the region of said base (7) is covered by a capping member (14a) having two arms of which one arm (26) is upwardly directed, secured to the wall (22) and rendered sealing (at 28) at the edge thereof onto said wall, the other arm of which, which covers said ventilation openings (8), being secured by snap-in fitting of its rounded end portion (13) into the opening of the arc-shaped engaging portion (11) of said hook members (9), leaving a free air passage (19a) provided around hook members (9) and linked to the ventilation openings (8) between the respective facing arms of said capping member (14a) and said supporting shaped member (1).

6. Ventilated closing system according to claim 4 or 5, characterized in that the supporting shaped members (1, 1a, 1b) and the capping members (14, 14a) are made of weatherproof thin metal sheet, for example in zinc or stainless steel sheet, the supporting shaped members being nailed onto a wooden roof framework structure and the covering members being simply snapped-in (at 11, 12) using the edge region (13) thereof onto said supporting shaped members (1, 1a, 1b).
